# EUROPÄISCHE PATENTSCHRIFT

(11) **EP 0 874 772 B1**
(45) Veröffentlichungstag und Bekanntmachung des Hinweises auf die Patenterteilung: **30.01.2002**
(21) Anmeldenummer: 97909102.2
(22) Anmeldetag: 31.10.1997
(51) Int. Cl.: B65H 5/12, B65H 5/32

(54) **EINRICHTUNG ZUM AUFLEGEN VON DRUCKBOGEN AUF EINE FÜHRUNG**
DEVICE FOR DEPOSITING PRINTED SHEETS ON A GUIDE
DISPOSITIF POUR POSER DES FEUILLES IMPRIMEES SUR UN GUIDE

(30) Priorität: 06.11.1996 CH 274096
(43) Veröffentlichungstag der Anmeldung: 04.11.1998
(73) Patentinhaber: GRAPHA-HOLDING AG, 6052 Hergiswil (CH)
(72) Erfinder: MERKLI, Peter, CH-4665 Oftringen (CH)
(86) Internationale Anmeldenummer: CH9700413
(87) Internationale Veröffentlichungsnummer: WO9819947

(56) Entgegenhaltungen:
- EP-A- 0 708 044
- CH-A- 493 337
- US-A- 4 260 145

## Beschreibung

Die Erfindung betrifft eine Einrichtung nach dem Oberbegriff des Anspruches 1.

Eine Einrichtung dieser Art ist im Stand der Technik durch die CH - A - 493 337 des Anmelders bekannt geworden. Bei dieser Einrichtung werden gefalzte Druckbogen aus einem Stapel mit Oeffnungstrommeln unten geöffnet und auf eine Förderkette aufgelegt. Vor der Uebergabe der Druckbogen an die Förderkette werden diese jeweils auf ein senkrecht über der Förderkette angeordnetes Schwert geworfen. Damit die Druckbogen durch die Mitnehmer der Förderkette nicht schlagartig auf die erforderliche Transportgeschwindigkeit beschleunigt werden müssen, wird das Schwert in Richtung der Förderkette zwischen einer hinteren und einer vorderen Endlage hin und her bewegt. Der aufzulegende Bogen wird in der hinteren Endlage auf das Schwert geworfen und mit diesem vorwärtsgestossen. Bei dieser Einrichtung besteht die Schwierigkeit, dass das Schwert bei höheren Geschwindigkeiten ähnlich einer Feder wippt und dadurch der aufzulegende Druckbogen unstabil wird und wegfliegen kann. Diese Schwierigkeit besteht insbesondere bei leichten Druckbogen und hohen Geschwindigkeiten.

Der Erfindung liegt die Aufgabe zugrunde, eine Einrichtung der eingangs genannten Art zu schaffen, welche die genannte Schwierigkeit vermeidet. Die Aufgabe ist gemäss Anspruch 1 gelöst.

Bei der erfindungsgemässen Einrichtung werden die Druckbogen gefasst und ziehend beschleunigt. Die Druckbogen können dadurch vor oder unmittelbar nachdem sie von den Oeffnungstrommeln freigegeben werden gefasst und bis zur Abgabe an die Förderkette positiv transportiert werden. Da die Greifmittel am vorderen Ende der Druckbogen fassen, werden diese vor ihrem Schwerpunkt angegriffen, was die Druckbogen in der Laufrichtung stabilisiert.

Eine besonders funktionssichere und kostengünstige Ausführung der erfindungsgemässen Einrichtung ist dann realisierbar, wenn gemäss einer Weiterbildung der Erfindung die Greifmittel eine kreisende Bewegung ausführen. Eine besonders störungssichere Führung der Druckbogen ist dann gewährleistet, wenn die Druckbogen in Ablegerichtung sinusförmig verzögert und in Abtransportrichtung sinusförmig beschleunigt werden. Damit lassen sich auch bei leichten und schwer zu handhabenden Druckbogen noch höhere Geschwindigkeiten erreichen. Die Erfindung ermöglicht somit, dass auch leichte Druckbogen verglichen mit dem Stand der Technik mit höheren Geschwindigkeiten transportiert werden können und trotzdem die erforderliche Funktionssicherheit gewährleistet ist. Die erfindungsgemässe Einrichtung eignet sich sowohl für kopfgefalzte Druckbogen wie auch für Tabloide.

Weitere vorteilhafte Merkmale ergeben sich aus den abhängigen Patentansprüchen, der nachfolgenden Beschreibung sowie der Zeichnung.

Ein Ausführungsbeispiel der erfindungsgemässen Einrichtung wird nachfolgend anhand der Zeichnung näher erläutert. Es zeigen:
- Fig. 1: schematisch in räumlicher Darstellung eine erfindungsgemässe Einrichtung,
- Fig. 2: eine Ansicht der Greifmittel und
- Fig. 3: eine Ansicht der Greifmittel in Richtung des Pfeils III der Figur 2.

Die Einrichtung weist gemäss Figur 1 zwei gegenüberliegende Oeffnungstrommeln 20 eines Anlegers auf, die in bekannter Weise vereinzelte Druckbogen 1 öffnen, damit sie in sattelförmiger Auflage auf eine Führung 2 aufgelegt werden können. Die Druckprodukte 1 werden von einem hier nicht gezeigten Stapel abgezogen und in Richtung des Pfeiles 23 den Oeffnungstrommeln 20 zugeführt. Die Bewegung der Druckbogen 1 ist hierbei im wesentlichen vertikal, wobei ein oberer Falz 21 horizontal ausgerichtet ist. Denkbar sind jedoch auch Ausführungen, bei denen die Druckprodukte 1 nicht vertikal, sondern beispielsweise horizontal bewegt werden.

Die Führung 2 besitzt eine an sich bekannte Transportkette 18, an der in bestimmten gleichen Abständen Mitnehmer 19 angebracht sind. Die Transportkette 18 ist vorzugsweise eine Gliederkette und wird für den Transport der Druckprodukte 1 in Richtung des Pfeiles 4 bewegt. Vertikal über der Transportkette 18 ist ein Schwert 24 angeordnet, das gestellfest ist oder beweglich sein kann. Dieses Schwert 24 führt das Druckprodukt 1 in Richtung des Pfeiles 4. Ein solches Schwert 24 ist jedoch nicht zwingend.

Zwischen den Oeffnungstrommeln 20 ist an einem hier nicht gezeigten Gestell eine Vorrichtung 3 gelagert, die einen mittig zwischen die Oeffnungstrommeln 20 ragenden Arm 9 aufweist. Dieser Arm 9 erstreckt sich wie ersichtlich nach unten und besitzt an einem unteren Ende 9a Greifmittel 5, die in den Figuren 2 und 3 näher dargestellt sind.

Der Arm 9 ist an einem oberen Ende 9b mit Schrauben 29 (Figur 2) mit Antriebsmitteln 25 verbunden, welche den Arm 9 abgestimmt zum Maschinentakt so bewegen, dass die Greifmittel 5 die mit der strichpunktierten Linie 20 angedeutete Kreisbewegung ausführen. Die Bewegungsrichtung in Figur 1 ist durch den Pfeil 26 angedeutet und erfolgt somit in dieser Ansicht in Uhrzeigerrichtung. Geeignete Antriebsmittel zur Ausührung einer solchen kreisenden Bewegung sind an sich dem Fachmann bekannt und werden hier deshalb nicht näher erläutert.

Wie die Figuren 2 und 3 zeigen, weisen die Greifmittel 5 einen streifenförmigen und fest am Arm 9 unten angebrachten Halteteil 27 auf, der mit einem beweglichen Klemmteil 8 zusammenarbeitet. Der Klemmteil 8 ist begrenzt schwenkbar in Richtung des Doppelpfeiles 28 am Halteteil 27 mit einem Drehgelenk 11 gelagert und über ein weiteres Gelenk 12 mit einem Betätigungsorgan 13 verbunden. Dieses sich vertikal erstreckende Betätigungsorgan 13 ist über eine Stange 17 mit Antriebsmitteln 16 verbunden, an denen eine Zugfeder 14 angebracht ist. Wird das Betätigungsorgan 13 gegen die Zugrichtung der Feder 14 nach unten bewegt, so wird der Klemmteil 8 in die gestrichelt gezeigte Position verschwenkt. Diese Bewegung erfolgt ebenfalls im Maschinentakt und kann beispielsweise über eine hier nicht gezeigte Kurve gesteuert sein. In der mit ausgezogener Linie gezeigten Position des Klemmteils 8 wird durch die Zugkraft der Feder 14 ein vorderes Ende 8a des Klemmteils 8 an den Halteteil 27 angepresst. Die Funktionsweise der erfindungsgemässen Einrichtung wird nachfolgend erläutert.

Wie in der Figur 1 gezeigten Position der Greifmittel 5 befinden sich diese auf der mit der gestrichelten Linie 20 angedeuteten Kreisbahn etwa in Drei-Uhr-Stellung. In dieser wird ein auf die Transportkette 18 aufzulegender Druckbogen 1a an seinem vorderen Ende 6 mit den Greifmitteln 5 erfasst und am Arm 9 festgeklemmt. Der Druckbogen 1a bleibt am Arm 9 fixiert, bis die Greifmittel 5 die Sechs-Uhr-Stellung erreichen. Die Greifmittel 5 beschreiben hierbei einen mit gestrichelter Linie gezeigten Viertelbogen 10. Während dieser Bewegung wird der Druckbogen 1a in Ablegerichtung sinusförmig verzögert und in der Abtansportrichtung gemäss Pfeil 4 sinusförmig beschleunigt. Die Umlenkung erfolgt hier somit um ca 90°. Der Druckbogen 1a ist hierbei am Arm 9 geführt und wird durch einen positiven Transport sanft der Transportkette 18 übergeben. Haben die Greifmittel 5 die Sechs-Uhr-Stellung erreicht, so wird das Betätigungsorgan 13 durch die Antriebsmittel 16 nach unten bewegt und damit der Druckbogen 1a losgelassen. Der in Richtung des Pfeils 4 beschleunigte Druckbogen 1a liegt nun sattelartig auf dem Schwert 24 auf und wird vom Mitnehmer 19 erfasst. Der Mitnehmer 19 schiebt den beschleunigten Druckbogen 1a in Richtung des Pfeiles 4 vom Schwert 24 weg, wonach der Druckbogen 1a auf die Transportkette 18 fällt.

Zwischen der Sechs-Uhr-Stellung und der Drei-Uhr-Stellung ist der Klemmteil 8 in der in Figur 2 gestrichelt gezeigten Position. Die Klammer ist hier somit offen. Kurz vor Erreichen der Drei-Uhr-Stellung ist der Druckbogen 1a auf die Transportkette abgelegt und ein weiterer Druckbogen 1 befindet sich jetzt an seiner in Figur 1 gezeigten Position. Dieser Druckbogen 1 wird nun wie oben beschrieben von oben im Bereich des Falzes 21 am vorderen Ende 6 gefasst und wie oben beschrieben während der nachfolgenden Bewegung in gleicher Weise auf die Transportkette 18 aufgelegt. Die kreisende Bewegung der Greifmittel 5 ist vorzugsweise kreisförmig und selbstverständlich an die Transportgeschwindigkeit der Transportkette 18 angepasst. Die Druckprodukte 1 werden in der oben beschriebenen Drei-Uhr-Stellung bevor oder unmittelbar nachdem sie von den Oeffnungstrommeln 20 freigegeben sind gefasst. Wesentlich ist, dass die Druckprodukte 1 in Richtung des Pfeils 4 gesehen vor ihrem Schwerpunkt gefasst und zu ihrer Beschleunigung gezogen werden. Wie oben erläutert, sind die Druckpodukte 1 während ihrer Beschleunigung am Arm 9 befestigt und damit kontrolliert geführt. Die Geschwindigkeit der Druckprodukte 1 in Richtung des Pfeiles 4 ist dann am höchsten, wenn die Greifmittel 5 die Sechs-Uhr-Stellung erreicht haben. Unmittelbar vor oder nach Erreichen der Sechs-Uhr-Stellung werden die Druckprodukte 1 jeweils von einem Mitnehmer 19 stossend erfasst und vom Schwert 24 weggestossen.

## Patentansprüche

1. Einrichtung zum Auflegen von Druckbogen (1) auf eine Führung (2), mit einer Vorrichtung (3), welche jeweils einen Druckbogen (1) vor dem Auflegen auf die Führung (2) öffnet und in einer Abtransportrichtung (4) auf eine Quergeschwindigkeit beschleunigt, **dadurch gekennzeichnet, dass** die Vorrichtung (3) Greifmittel (5) aufweist, welche jeweils einen Druckbogen (1) in Abtransportrichtung (4) gesehen am vorderen Ende (6) fassen und ziehend in Abtransportrichtung (4) beschleunigen.

2. Einrichtung nach Anspruch 1, **dadurch gekenn-zeichnet, dass** die Greifmittel (5) die Druckbogen (1) jeweils im Bereich des oberen Falzes (7) fassen.

3. Einrichtung nach Anspruch 1 oder 2, **dadurch gekennzeichnet, dass** die Greifmittel (5) den gefassten Druckbogen (1) in seiner Auflegegeschwindigkeit verzögern und gleichzeitig in Abtransportrichtung (4) beschleunigen.

4. Einrichtung nach einem der Ansprüche 1 bis 3, **dadurch gekennzeichnet, dass** die Greifmittel (5) eine kreisende Bewegung ausführen.

5. Einrichtung nach Anspruch 4, **dadurch gekennzeichnet, dass** die kreisende Bewegung in einer zur Abtransportrichtung (4) parallelen Ebene erfolgt.

6. Einrichtung nach einem der Ansprüche 1 bis 5, **dadurch gekennzeichnet, dass** die Greifmittel (5) einen Klemmteil (8) aufweisen, der beweglich an einem kreisenden Arm (9) gelagert ist.

7. Einrichtung nach einem der Ansprüche 4 bis 6, **dadurch gekennzeichnet, dass** die Greifmittel (5) die Druckbogen (1) während der kreisenden Bewegung jeweils etwa im Bereich eines Viertelbogens (10) fassen.

8. Einrichtung nach einem der Ansprüche 1 bis 7, **dadurch gekennzeichnet, dass** die Greifmittel (5) die Druckbogen (1) jeweils bezüglich der Auflegegeschwindigkeit sinusförmig verzögern und in der Abtransportrichtung (4) sinusförmig beschleunigen.

9. Einrichtung nach einem der Ansprüche 1 bis 8, **dadurch gekennzeichnet, dass** die Druckbogen (1) im wesentlichen horizontal abtransportiert werden.

10. Einrichtung nach einem der Ansprüche 1 bis 9, **dadurch gekennzeichnet, dass** sie an einem An-leger, insbesondere einer Sattelheftmaschine angeordnet ist.

## Claims

1. Device for depositing printed sheets (1) on a guide (2), comprising a mechanism (3) which opens a respective printed sheet (1) prior to depositing onto the guide (2) and accelerates it in a transport direction (4) to a transverse speed, **characterised in that** the mechanism (3) comprises grabbing means (5) which grab a respective printed sheet (1) at the front end (6), as seen in the transport direction (4), and pull it in an accelerating manner into the transport direction (4).

2. Device according to Claim 1, **characterised in that** the grabbing means (5) grab the printed sheets (1) respectively in the area of the upper fold (7).

3. Device according to Claim 1 or 2, **characterised in that** the grabbing means (5) retard the grabbed printed sheet (1) in its depositing speed and simultaneously accelerate it in the transport direction (4).

4. Device according to one of Claims 1 to 3, **characterised in that** the grabbing means (5) execute a circular motion.

5. Device according to Claim 4, **characterised in that** the circular motion is carried out in a plane parallel to the transport direction (4).

6. Device according to one of Claims 1 to 5, **characterised in that** the grabbing means (5) comprise a clamping element (8) which is movably mounted on a circulating arm (9).

7. Device according to one of Claims 4 to 6, **characterised in that** the grabbing means (5) grab the printed sheets (1) during the circular motion respectively approximately in the area of a quarter sheet (10).

8. Device according to one of Claims 1 to 7, **characterised in that** the grabbing means (5) sinoidally retard the respective printed sheets (1) relative to the depositing speed and sinoidally accelerate in the transport direction (4).

9. Device according to one of Claims 1 to 8, **characterised in that** the printed sheets (1) are essentially horizontally transported.

10. Device according to one of Claims 1 to 9, **characterised in that** it is arranged on a feeder, in particular a saddle stapling machine.

## Revendications

1. Dispositif pour poser des feuillets imprimés (1) sur un guide (2), comprenant un dispositif (3) qui ouvre chaque feuillet imprimé (1) avant qu'il ne soit posé sur le guide (2) et qui augmente sa vitesse dans un sens d'évacuation (4) pour atteindre une vitesse transversale, **caractérisé en ce que** le dispositif (3) présente des moyens de prise (5) qui saisissent chaque feuillet imprimé (1) par l'extrémité avant (6) par rapport au sens d'évacuation (4) et en accélèrent le déplacement en le tirant dans le sens d'évacuation (4).

2. Dispositif selon la revendication 1, **caractérisé en ce que** les moyens de préhension (5) saisissent chaque feuillet imprimé (1) dans la zone de la pliure supérieure (7).

3. Dispositif selon la revendication 1 ou 2, **caractérisé en ce que** les moyens de préhension (5) réduisent la vitesse de dépose du feuillet imprimé saisi (1) et simultanément accélèrent sa vitesse dans le sens d'évacuation (4).

4. Dispositif selon l'une des revendications 1 à 3, **caractérisé en ce que** les moyens de préhension (5) effectuent un mouvement rotatoire.

5. Dispositif selon la revendication 4, **caractérisé en ce que** le mouvement rotatoire s'effectue dans un plan parallèle au sens d'évacuation (4).

6. Dispositif selon l'une des revendications 1 à 5, **caractérisé en ce que** les moyens de préhension (5) présentent un élément de serrage (8) qui est monté de façon mobile sur un bras rotatoire (9).

7. Dispositif selon l'une des revendications 4 à 6, **caractérisé en ce que** les moyens de préhension (5) saisissent les feuillets imprimés (1) pendant le mouvement rotatoire approximativement dans la zone d'un quart (10) du feuillet.

8. Dispositif selon l'une des revendications 1 à 7, **caractérisé en ce que** les moyens de préhension (5) ralentissent périodiquement les feuillets imprimés (1) en ce qui concerne la vitesse de pose et les accélèrent périodiquement dans le sens d'évacuation (4).

9. Dispositif selon l'une des revendications 1 à 8, **caractérisé en ce que** les feuillets imprimés (1) sont évacués essentiellement horizontalement.

10. Dispositif selon l'une des revendications 1 à 9, **caractérisé en ce qu'**il est placé sur un margeur, notamment sur une brocheuse à piquage à cheval.
